# EUROPÄISCHE PATENTSCHRIFT

(11) **EP 1 225 289 B1**
(45) Veröffentlichungstag und Bekanntmachung des Hinweises auf die Patenterteilung: **27.06.2007**
(21) Anmeldenummer: 01127518.7
(22) Anmeldetag: 17.11.2001
(51) Int. Cl.: E05B 9/00

(54) **Schlosskasten sowie Türschloss mit einem derartigen Schlosskasten**
Lock casing and door lock with such a casing
Boîtier de serrure et serrure de porte avec un tel boîtier

(30) Priorität: 22.01.2001 DE 20101144 U
(43) Veröffentlichungstag der Anmeldung: 24.07.2002
(73) Patentinhaber: Gretsch-Unitas GmbH Baubeschläge, D-71254 Ditzingen (DE)
(72) Erfinder: Wolfgang, Übele, Dipl.-Ing. (FH), 71546 Aspach (DE); Abfalder, Josef, Dipl.-Ing (FH), 74321 Bietigheim-Bissingen (DE); Hertle, Thomas, 70794 Filderstadt (DE)
(74) Vertreter: Graf, Helmut

(56) Entgegenhaltungen:
- EP-A- 0 575 660
- EP-A- 0 787 876
- EP-A- 1 039 079
- CH-A- 299 308
- DE-C- 717 309
- DE-C- 19 813 566
- GB-A- 648 153

## Beschreibung

Die Erfindung bezieht sich auf ein Einsteckschloss für Gebäudetüren gemäß Oberbegriff Patentanspruch 1.

Ein Einsteckschloss für Gebäudetüren mit den Merkmalen des Oberbegriffs des Patentanspruchs 1 ist aus CH 299 308 A oder aus EP 0 575 660 A bekannt. Wichtig bei der Herstellung eines Einsteckschlosses ist es, dass die in den Schlosskastenboden z.B. in dortige Lageöffnungen, Führungen usw. eingesetzten Funktionselemente in ihrer Lage unverändert bleiben, bis der Deckel endgültig montiert und durch die Verschraubungen am Schlosskastenboden gesichert ist. Erfolgt die Montage des Schlosses an mehreren Arbeitsstationen oder Arbeitsplätzen, so ist ein schonendes Weiterleiten des teilmontierten Schlosses insbesondere auch an die Arbeitsstation notwendig, an der das Aufsetzen und Fixieren des Deckels erfolgt.

Bekannt ist weiterhin eine Verriegelungsvorrichtung, insbesondere für Konstruktionen aus Profilstäben (DE 198 13 566 C), die (Verriegelungsvorrichtung) im Wesentlichen aus einem zweiteiligen Gehäuse und aus einem in dem Gehäuse aufgenommenen und von einem Schließzylinder mit schwenkbarem Riegel gebildeten Hebelschloss. Die beiden Gehäuseteile sind durch Einrasten miteinander verbunden. Das Verrasten erfolgt an den Schmalseiten der beiden rechteckförmigen Gehäuseteile. Zur Montage der Verriegelungsvorrichtung an einem Profilstab dienen Schrauben, die durch beide Gehäuseteile hindurchgeführt sind und jeweils in ein Gewinde eines Muttergewindestückes eingreifen, welches in einer Aufnahmenut des Profilstabes vorgesehen ist, so dass erst nach der Montage der Verriegelungsvorrichtung an einem Profilstab die beiden Gehäusehälften zusätzlich auch durch diese Schrauben miteinander verbunden sind.

Bekannt ist weiterhin ein Schlosskasten für ein Einsteckschloss (GB 648 153 A), bestehend aus einer die vordere Stirnseite des flachen Schlosskastens bildenden Frontplatte, aus einem die restliche Umfangswand des Schlosskastens bildenden und an der Frontplatte befestigten bügelförmigen Gehäuseteil sowie aus zwei Deckeln, die durch Einrasten und anschließendes Verschrauben mit den übrigen Gehäuseteilen zu dem Gehäuse verbunden sind und die zwischen sich den Gehäuseinnenraum zur Aufnahme der Funktionselemente des Einsteckschlosses bilden.

Aufgabe der Erfindung ist es, ein Einsteckschloss für Gebäudetüren aufzuzeigen, welches eine vereinfachte Herstellung ermöglicht. Zur Lösung dieser Aufgabe ist ein Einsteckschloss für Gebäudetüren entsprechend dem Patentanspruch 1 ausgebildet.

Bei der Erfindung ist zusätzlich zur Befestigung des Deckels durch Verschrauben und/oder Vernieten eine Rastverbindung vorgesehen. Diese Rastverbindung dient u.a. während der Fertigung der vorübergehenden Fixierung des Deckels am Schlosskastenboden und bedingt damit eine wesentliche Erleichterung und Verbesserung des Herstellungsprozesses. Das Aufsetzen und Einrasten des Deckels kann insbesondere auch mit einem Fertigungsautomaten leicht bewerkstelligt werden. Mit dem Aufsetzen und Einrasten des Deckels sind dann die Funktionselemente im Schlosskasteninnenraum bereits in ihrer Position gesichert und können nicht mehr verrutschen. Die erfindungsgemäße Ausbildung erlaubt es auch, die Anzahl der Verbindungen zwischen dem Deckel und den Schlosskastenboden über Schrauben und/oder Nieten zu reduzieren und dort zu konzentrieren, wo die größten, zwischen dem Schlosskastenboden und dem Deckel wirkenden Kräfte auftreten, d.h. z.B. im mittleren Bereich zwischen einer vorderen und einer rückwärtigen Stirnseite des Schlosskastens.

Weiterbildungen der Erfindung sind Gegenstand der Unteransprüche. Die Erfindung wird im Folgenden anhand der Figuren an einem Ausführungsbeispiel näher erläutert.
Es zeigen:
- Fig. 1: eine Draufsicht auf einen Schlosskasten gemäß eines Ausführungsbeispiels der Erfindung;
- Fig. 2: eine vordere Stirnansicht des Schlosskastens der Figur 1 in Blickrichtung des Pfeiles A der Figur 1;
- Fig. 3: eine rückwärtige Stirnansicht des Schlosskastens der Figur 1 in einer Blickrichtung des Pfeiles B der Figur 1;
- Fig. 4: einen Schnitt durch den Schlosskasten der Figur 1 entsprechend der Linie IV - IV der Figur 1.

Der in den Figuren allgemein mit 1 bezeichnete Schlosskasten besteht im wesentlichen aus dem Schlosskastenboden 2 und aus dem diesen Schlosskastenboden 2 an einer Seite abschließenden Deckel 3 und bildet zusammen mit dem Boden 2 und dem Deckel 3 das Gehäuse eines Einsteckschlosses für Gebäudetüren, beispielsweise für Gebäudeaußentüren.

Im Inneren des Schlosskastens 1, d.h. im Raum zwischen den Schlosskastenboden 2 und dem Deckel 3 sind die unterschiedlichsten Funktionselemente des Schlosses untergebracht, wie die Schlossfalle 4 und der Schlossriegel 5, die an der in der Figur 1 linken Stirnseite 1' des Schlosskastens 1 vorgesehen sind, sowie ein drehbar gelagertes Auge 6 für den Türgriff oder Türdrücker, aber auch andere, nicht dargestellte Funktionselemente, wie z.B. Schlosszylinder, Führungen auch für die die Schlossfalle 4 und den Schlossriegel 5 aufweisenden Schieber, Federn, beispielsweise eine sich an einem Gegenlager im Inneren des Schlosskastens 1 abstützende und in der Figur 1 schematisch angedeutete Druckfeder 7 als Rückstellfeder für den Türgriff oder Türdrücker, Getriebe und Antriebe, insbesondere für die Schlossfalle 4, den Schlossriegel 5 und für vom Schloss hetätigte Verriegelungselemente oder Schubstangen für eine Mehrfachverriegelung usw. Im Schlosskasten können auch weitere, als Module ausgebildete Funktionseinheiten untergebracht sein.

Der Schlosskastenboden 2 ist als Metall-Druckguss-Teil, beispielsweise als Zink-Druckguss-Teil gefertigt, und zwar einstückig mit einer Bodenwand 8, die zumindest an der Außenseite des Schlosskastens eben oder im wesentlichen eben ausgeführt ist, und mit einer hochgezogenen, d.h. über die Bodenwandinnenseite wegstehenden Umfangswand 9, die den Innenraum des Schlosskastens 1 an wenigstens drei Seiten abschließt, nämlich an der in der Figur 1 rechten Stirnseite 1", mit der das Schloss beim Anbringen an einem Türflügel voraus in eine dortige Tasche oder Öffnung eingesetzt wird, sowie an der Oberseite 1''' und an der Unterseite 1''''.

An der Stirnseite 1' ist der Innenraum des Schlosskastens 1 im wesentlichen durch eine Stulpschiene 10 abgeschlossen, die u.a. zur Befestigung des Schlosses am jeweiligen Türflügel dient und aus einem Metall-Flachmaterial, beispielsweise aus Stahlblech durch Stanzen hergestellt ist. Diese, in der Figur 1 nur teilweise dargestellte leistenartige Stulpschiene 10 ist an am Schlosskastenboden 2 durch angeformte Befestigungsohren 11 an der Oberseite 1''' und an der Unterseite 1"" in geeigneter Weise gehalten, beispielsweise durch Vernieten und besitzt die für den Durchtritt der Schlossfalle 4 und des Schlossriegels 5 notwendigen Öffnungen.

Der Deckel 3, der den Schlosskasteninnenraum an der der Bodenwand 8 gegenüberliegenden Seite abschließt, ist über mehrere, jeweils von einer SenkkopfSchraube 12 gebildete Verschraubungen mit dem Schlosskastenboden 2 verbunden. Der Deckel 3 ist beispielsweise als Stanz-Biegeteil aus verzinktem Stahlblech gefertigt, oder aber als Metall-Druckguss-Teil, z.B. als Zink-Druckguss-Teil, oder als Formteil aus Kunststoff, und zwar einstückig mit einem im wesentlichen ebenen Deckelboden 13 und mit mehreren über die Deckelbodeninnenseite rechtwinklig wegstehenden und am Rand des Deckelbodens 13 vorgesehenen Verriegelungslaschen, nämlich mit der an der Stirnseite 1' des Schlosskastens 1 etwa in der Mitte vorgesehenen breiten Verriegelungslaschen 14 und den schmalen Verriegelungslaschen 15, die im Bereich der Stirnseite 1" des Schlosskastens 1 vorgesehen sind. Bei der dargestellten Ausführungsform weist der Deckel 3 drei derartige Verriegelungslaschen 15 auf. Beidseitig von jeder Verriegelungslasche 14 bzw. 15 ist ein vom Deckelbodenrand ausgehender kurzer Einschnitt 14' bzw. 15' vorgesehen, um die Verriegelungslaschen 14 und 15 auch unter Ausnutzung der Elastizität des Materials des Deckelbodens 13 elastisch federnd auszubilden.

In jeder Verriegelungslasche 14 bzw. 15 ist eine fensterartige und bei der dargestellten Ausführungsform quadratische Verriegelungsöffnung 16 vorgesehen, in die beim Aufsetzen des Deckels 3 auf den Schlosskastenboden 2 eine sägezahnförmige Rastnase 17 (für die Verriegelungslaschen 15) bzw. 18 (für die Verriegelungslasche 14) einrasten kann. An der Stirnseite 1" sind die den Verriegelungslaschen 15 zugeordneten Rastnasen 17 an der Außenfläche der Umfangswand 9 angeformt, und zwar jeweils in einer nutenförmigen, an der Außenfläche der Umfangswand 9 gebildeten Ausnehmung 19, die sich von der Außenfläche der Bodenwand 8 bis an den freien Rand der Umfangswand 9 erstreckt und deren Breite in etwa gleich der Breite einer Verriegelungslasche 15 ist. Die Tiefe jeder Ausnehmung 19 ist gleich oder geringfügig größer als die Dicke der Verriegelungslaschen 15, so dass bei auf den Schlosskastenboden 2 aufgesetztem Deckel 3 und an den Rastnasen 17 eingerasteten Verriegelungslaschen 15 letztere nicht über den Umfang des Schlosskastenbodens 2 bzw. der Umfangswand 9 vorstehen. Weiterhin sind die Verriegelungslaschen 15 auch in der jeweiligen Ausnehmung 19 so aufgenommen, dass ein Verschieben der Verriegelungslaschen 15 und damit des Deckels 3 relativ zum Schlosskastenboden 2 in Umfangsrichtung des Schlosskastens nicht möglich ist.

Wie ausgeführt, besitzt die Verriegelungslasche 14 an der Stirnseite 1' eine relativ große Breite, d.h. bei der dargestellten Ausführungsform eine Breite, die etwa dem Vierfachen der Breite der Verriegelungslaschen 15 entspricht. Die Verriegelungsöffnung 16 ist an dieser Verriegelungslasche 14 außermittig, d.h. im Bereich des einen Endes der Verriegelungslasche 14 vorgesehen. An dem Schlosskastenboden 2 ist die der Verriegelungsöffnung 16 der Verriegelungslasche 14 zugeordnete Rastnase 18 angeformt und steht über die Innenseite der Bodenwand vor. Die Ausbildung ist auch hier wiederum so getroffen, dass bei am Schlosskastenboden 2 befestigten Deckel 3 die dem Schlosskasteninnenraum abgewandte Außenfläche der Verriegelungslasche 14 nicht über die Ebene des dortigen Randes des Schlosskastenbodens 1 und des Deckels 2 vorsteht.

In der Verriegelungslasche 14 sind Bohrungen 20 vorgesehen. In diese Bohrungen greifen bei montierter Stulpschiene 10 an dieser vorgesehene Zentrier- bzw. Fixierstifte 21 ein, so dass über die an den Befestigungsohren 11 befestigte Stulpschiene 10 auch an der Stirnseite 1' die dortige Lasche 14 und damit der Deckel 3 gegen unerwünschtes Verschieben in Längsrichtung der Stulpschiene 10 relativ zum Schlosskastenboden 2 gesichert ist. Eine der Bohrungen 20 kann auch für den Durchgriff eines zusätzlichen, die Stulpschiene 10 am Schlosskastenboden 2 haltenden Verbindungselementes dienen.

Die zusätzlich zu den Verschraubungen 12 vorgesehene Rastverbindungen zwischen dem Schlosskastenboden 2 und dem Deckel 3 über die Verriegelungslaschen 14 und 15 und die zugehörigen Rastnasen 17 und 18 haben eine Vielzahl von Vorteilen. So ist es beispielsweise bei der Herstellung des Schlosses nach dem Einsetzen der Funktionselemente in den Schlosskastenboden 2 möglich, diese Funktionselemente allein durch Aufschieben und Einrasten des Deckels 3 soweit im Schlosskasten 1 zu sichern, dass das so vormontierte Schloss von einer beispielsweise an einem Transporteur oder Arbeitsband gebildeten Arbeitsstation an eine nachfolgende Arbeitsstation weitergeleitet werden kann, in der dann beispielsweise das Einbringen der Schrauben 12 erfolgt, ohne dass die am Schlosskastenboden 2 bereits montierten Teile in Unordnung geraten. Ebenso ist es möglich, nach dem Aufsetzen des Deckels 3 das jeweils noch nicht vollständig fertig montierte Schloss vor dem endgültigen Fertigstellen gefahrlos zwischenzulagern, beispielsweise bei Störungen in der Montagelinie. Weiterhin haben die Rastverbindungen zwischen dem Deckel 3 und den Schlosskastenboden 2 auch den Vorteil, dass die Anzahl der von den Schrauben 12 gebildeten Verschraubungen reduziert werden kann, es insbesondere auch möglich ist, diese Verschraubungen schwerpunktmäßig im mittleren Bereich des Schlosskastens zwischen den beiden Stirnseiten 1' und 1", also ohne Beeinträchtigung der Festigkeit des Schlosskastens oder des Schlosses z.B. dort vorzusehen, wo die größere Beanspruchung vorliegt und auch die Gefahr eines Wegbewegens des Deckels 3 vom Schlosskastenboden 2 am größten ist, und zwar speziell dann, wenn der Deckel 3 aus Kunststoff gefertigt ist.

Durch die zusätzlichen Rastverbindungen des Deckels 3 mit dem Schlosskastenboden 2 auch in Verbindung mit der formschlüssigen Aufnahme der Verriegelungslaschen 15 in den zugehörigen Ausnehmungen 19 an der Außenfläche der Umfangswand 9 wird ferner eine verbesserte Festigkeit des Schlosskastens 1 selbst in solchen Bereichen erzielt, an denen der Schlosskasten 1 sehr schmal ausgeführt ist, wie z.B. an dem in der Figur 1 mit 22 bezeichneten Bereich, der durch einen Einschnitt von dem übrigen Schlosskasten 1 getrennt ist, die Druckfeder 7 aufweist und somit nicht unerheblichen Belastungen ausgesetzt ist. Da im Bereich 22 der Deckel 3 über die dortige Verriegelungslasche 15 formschlüssig mit dem Schlosskastenboden 3 verbunden ist, ergibt sich eine zusätzliche Aussteifung für diesen Bereich.

An der Stirnseite 1' ist durch die außen auf der Verriegelungslasche 14 aufliegende und mit den Fixier- und Haltestiften 21 in die Bohrungen 20 eingreifende Stulpschiene 10 eine besonders sichere Verbindung zwischen der Verriegeiungsiasche 14 und der zugehörigen Rastnase 18 gewährleistet, so dass unmittelbar an der Stirnseite 1' des Schlosskastens 1 eine Verschraubung zwischen dem Deckel 3 und dem Schlosskastenboden 2 nicht erforderlich ist. Die bedeutet nicht nur eine Vereinfachung hinsichtlich Konstruktion und Montageaufwand, sondern schafft auch Platz und Bewegungsraum für die im Schlosskasten 1 untergebrachten Funktionselemente.

### Bezugszeichenliste

- 1: Schlosskasten
- 1', 1": Stirnseite
- 1''': Oberseite
- 1'''': Unterseite
- 2: Schlosskastenboden
- 3: Schlosskastendeckel
- 4: Schlossfalle
- 5: Schlossriegel
- 6: Auge oder Lager für Türgriff- oder Drücker
- 7: Gegenlager für Feder
- 8: Bodenwand
- 9: Umfangswand
- 10: Stulpschiene
- 11: Befestigungsohr
- 12: Schraube
- 13: Deckel boden
- 14, 15: Verriegelungslasche
- 14', 15': Deckelrandeinschnitt
- 16: Verriegelungsöffnung
- 17, 1 8: Rastnase
- 19: Ausnehmung
- 20: Bohrung
- 21: Fixierstift
- 22: Bereich
- A, B: Blickrichtung

## Patentansprüche

1. Einsteckschloss für Gebäudetüren mit einem Schlosskasten (1) mit einem Schloßkastenboden (2) und einem am Schloßkastenboden (2) gehaltenen Deckel (3), mit einem zwischen dem Deckel (3) und einer von diesem beabstandeten Bodenwand (8) des Schlosskastenbodens (2) gebildeten Schoßkasteninnenraum, der zur Aufnahme von Funktionselementen des Einsteckschlosses dient und zumindest teilweise durch eine einstückig mit der Bodenwand (8) hergestellte und über eine Innenseite dieser Bodenwand (8) wegstehende Umfangswand (9) am Schlosskastenumfang verschlossen ist, wobei der Schlosskasten (1) an seinem Schlosskastenumfang eine eine Schlossfalle (4) und/oder einen Schlossriegel (5) aufweisende vordere Stirnseite (1'), eine dieser gegenübertiegende rückwärtige Stirnseite (1") sowie eine Oberseite (1"') und eine Unterseite (1"') bildet, wobei der als flacher Deckelboden (13) ausgebildete Deckel (3) am Schlosskastenboden (2) durch mehrere an diesem angreifende Schrauben und/oder Nieten (12) gehalten ist,
**dadurch gekennzeichnet**
**dass** der Deckel (3) zusätzlich zu den Schrauben und/oder Nieten durch Einrasten am Schloßkastenboden (2) gehalten ist, wobei für diese zusätzliche Rastverbindung des Deckels (3) am Schlosskastenboden (2) am Rand des Deckels (3) über eine Innenseite des Deckelbodens (13) wegstehende Verriegelungslaschen (14, 15) vorgesehen sind, die mit Kastelementen (17, 18) am Schlosskastenboden (2) in Eingriff stehen.

2. Einsteckschloss nach Anspruch 1, **dadurch gekennzeichnet, dass** die Rastelemente (17, 18) des Schlosskastenbodens (2) an der Außenfläche des Umfangswand (9) vorgesehen sind.

3. Einsteckschloss nach Anspruch 1 oder 2, **dadurch gekennzeichnet, dass** die Verriegelungslaschen (15) jeweils in Ausnehmungen (19) an der Außenfläche der Umfangswand (9) des Schlosskastenbodens (2) aufgenommen sind, und zwar vorzugsweise formschlüssig.

4. Einsteckschloss nach einem der Ansprüche 1 - 3, **dadurch gekennzeichnet, dass** die am Schlosskastenboden (2) vorgesehenen Rastelemente Rastnasen (17, 18) sind, und dass die Verriegelungslaschen (14, 15) mit den Rastnasen (17, 18) zusammenwirkende Rast- oder Verriegelungsöffnungen (16) bilden.

5. Einsteckschloss nach Anspruch 4, **dadurch gekennzeichnet, dass** die Verriegelungsöffnungen (14) jeweils an einer federnden Verriegelungslasche (14, 15) vorgesehen sind.

6. Einsteckschloss nach einem der Ansprüche 1 - 5, **dadurch gekennzeichnet, dass** eine an der vorderen Stirnseite (1') des Schlosskastens vorgesehene Verriegelungslasche (14) zwischen wenigstens einer in eine Verriegelungsöffnung (16) der Verriegelungslasche (14) eingreifenden Rastnase (18) und einer am Schlosskasten (1) oder am Schlosskastenboden (2) befestigten Stulpschiene (10) aufgenommen ist.

7. Einsteckschloss nach Anspruch 6, **dadurch gekennzeichnet**, **dadurch gekennzeichnet, dass** die Stulpschiene (10) und die Verriegelungslasche (14) über Fixier- oder Verbindungselemente miteinander verbunden sind.

8. Einsteckschloss nach einem der Ansprüche 1 - 7, **dadurch gekennzeichnet, dass** an beiden Enden jeder Verriegelungslaschen (14, 15) jeweils ein Einschnitt (14', 15') in dem Deckelboden (13) vorgesehen ist.

9. Einsteckschloss nach einem der Ansprüche 1 - 8, **dadurch gekennzeichnet, dass** der Deckel (3) aus einem Flachmaterial, vorzugsweise aus einem Metallblech, z.B. Stahlblech, beispielsweise als Stanz-Biegeteil hergestellt ist.

10. Einsteckschloss nach einem der Ansprüche 1 - 9, **dadurch gekennzeichnet, dass** der Deckel (3) als Metall-Druckguss-Teil, beispielsweise als Zink-Druckguss-Teil ausgebildet ist und/oder als Formteil aus Kunststoff hergestellt ist.

11. Einsteckschloss nach einem der Ansprüche 1 - 10, **dadurch gekennzeichnet, dass** der Schlosskastenboden (2) als Metall-Druckguss-Teil, beispielsweise als Zink-Druckguss-Teil ausgebildet ist und/oder als Formteil aus Kunststoff hergestellt ist.

## Claims

1. Mortise lock for doors for buildings with a lock case (1) with a lock case base (2) and a cover (3) held on the lock case base (2), with a lock case interior formed between the cover (3) and a base wall (8) of the lock case base (2) spaced from said cover wherein the interior serves to hold function elements of the mortise lock and is closed at least in part by a peripheral wall (9) on the perimeter of the lock case which is formed integral with the base wall (8) and protrudes over an inner side of this base wall (8) wherein the lock case (1) forms around its perimeter a front end side (1') which has a lock catch (4) and/or lock bolt (5), a rear end side (1") lying opposite the front end side, as well as an upper side (1"') and an underneath side (1""), wherein the cover (3) which is designed as a flat cover base (13) is held on the lock case base (2) through several screws and/or rivets (12) engaging on same,
**characterised in that** the cover (3) is held in addition to the screws and/or rivets through detent engagement on the lock case base (2) wherein for this additional detent connection of the cover (3) on the lock case base (2) locking tabs (14,15) are provided on the edge of the cover (3) to protrude over an inside of the cover base (13) and stand in engagement with the detent elements (17, 18) on the lock case base (2).

2. Mortise lock according to claim 1 **characterised in that** the detent elements (17,18) of the lock case base (2) are provided on the outside surface of the peripheral wall (9).

3. Mortise lock according to claim 1 or 2 **characterised in that** the locking tabs (15) are each received in recesses (19) on the outside face of the peripheral wall (9) of the lock case base (2)" namely preferably through positive locking engagement.

4. Mortise lock according to one of claims 1 to 3 **characterised in that** the detent elements provided on the lock case base (2) are detent lugs (17, 18) and that the locking tabs (14, 15) form detent or locking openings (16) interacting with the detent lugs (17, 18).

5. Mortise lock according to claim 4 **characterised in that** the locking openings (14) are each provided on a resilient locking tab (14, 15).

6. Mortise lock according to one of claims 1 to 5 **characterised in that** a locking tab (14) provided on the front end side (1') of the lock case is housed between at least one detent lug (18) engaging in a locking opening (16) of the locking tab (14), and a face plate (10) fixed on the lock case (1) or on the lock case base (2).

7. Mortise lock according to claim 6 **characterised in that** the face plate (10) and the locking tab (14) are connected to one another through fixing or connecting elements.

8. Mortise lock according to one of claims 1 to 7 **characterised in that** an incision (14', 15') is made in the cover base (13) at each end of each locking tab (14, 15).

9. Mortise lock according to one of claims 1 to 8 **characterised in that** the cover (3) is made from a flat material, preferably a metal plate e.g. a steel plate, by way of example as a stamped bending part.

10. Mortise lock according to one of claims 1 to 9 **characterised in that** the cover is made as a pressure cast metal part, by way of example as a pressure cast zinc part and/ or is made as a plastics moulded part.

11. Mortise lock according to one of claims 1 to 10 **characterised in that** the lock case base (2) is formed as a pressure cast metal part, by way of example as a pressure cast zinc part, and /or is made as a plastics moulded part.

## Revendications

1. Serrure à mortaiser pour portes de construction ayant un coffre de serrure (1) avec un fond de coffre de serrure (2) et une couverture (3) maintenue sur le fond du coffre de serrure (2), avec un espace intérieur du coffre de serrure - formé entre la couverture (3) et une paroi de fond, du fond ddu coffre de serrure (2), à l'écart de celui-ci - et qui sert à loger les éléments fonctionnels de la serrure à mortaiser et est enserré, sur le pourtour du coffre de serrure, au moins en partie par une paroi de pourtour (9) fabriquée d'un seul tenant avec la paroi de fond (8) et restant à l'écart par un côté intérieur de cette paroi de fond (8), le coffre de serrure (1) formant, sur son pourtour de coffre de serrure, un côté frontal (1') avant présentant un pêne (4) et/ou un pêne dormant (5), un côté frontal (1'') arrière situé en face de celui-ci, ainsi qu'un côté supérieur (1''') et un côté inférieur (1''''), la couverture (3) configurée en fond plat de couverture (13) étant maintenue sur le fond du coffre de serrure (2) par plusieurs vis et/ou rivets (12) agrippant celui-ci,
**caractérisée en ce que**
la couverture (3) est maintenue, en plus des vis et/ou rivets, par encliquetage sur le fond du coffre de serrure (2), où pour ce raccord par encliquetage additionnel de la couverture (3) sur le fond du coffre de serrure (2), des éclisses de verrouillage (14, 15) sont prévues, situées à distance au bord de la couverture (3) au-dessus d'un côté intérieur du fond de couverture (13) qui agrippent le fond de coffre de serrure (2) avec des éléments d'encliquetage (17, 18).

2. Serrure à mortaiser selon la revendication 1, **caractérisée en ce que** les éléments d'encliquetage (17, 18) du fond de coffre de serrure (2) sont prévus sur la surface extérieure de la paroi de pourtour (9).

3. Serrure à mortaiser selon la revendication 1 ou 2, **caractérisée en ce que** les éclisses de verrouillage (15) sont chaque fois logées dans des trous (19) sur la surface extérieure de la paroi de pourtour (9) du fond de coffre de serrure (2) et ce, de préférence par complémentarité de forme.

4. Serrure à mortaiser selon l'une des revendications 1-3, **caractérisée en ce que** les éléments d'encliquetage prévus sur le fond du coffre de serrure (2) sont des embouts d'encliquetage (17, 18) et **en ce que** les éclisses de verrouillage (14, 15) forment, avec les embouts d'encliquetage (17, 18) des ouvertures concourantes d'encliquetage et de verrouillage (16).

5. Serrure à mortaiser selon la revendication 4, **caractérisée en ce que** les ouvertures de verrouillage (14) sont chaque fois prévues sur une éclisse de verrouillage (14, 15) à ressort.

6. Serrure à mortaiser selon l'une des revendications 1 à 5, **caractérisée en ce que** une éclisse de verrouillage (14) prévue sur le côté frontal avant (1') du coffre de serrure est logée entre au moins un embout d'encliquetage (18) s'engageant dans une ouverture de verrouillage (16) de l'éclisse de verrouillage (14) et un rail embouti fixé sur le coffre de serrure (1) ou sur le fond du coffre de serrure (2).

7. Serrure à mortaiser selon la revendication 6, **caractérisée en ce que** le rail embouti (10) et l'éclisse de verrouillage (14) sont raccordés l'un avec l'autre par des éléments de fixation ou de liaison.

8. Serrure à mortaiser selon l'une des revendications 1 à 7, **caractérisée en ce que** sur les deux extrémités de chacune des éclisses de verrouillage (14, 15) est prévue chaque fois une entaille (14', 15') dans le fond de couverture (13).

9. Serrure à mortaiser selon l'une des revendications 1 à 8, **caractérisée en ce que** la couverture (3) est fabriquée dans un matériau plat, de préférence dans une tôle de métal, par exemple une tôle en acier, par exemple sous forme de pièce incurvée découpée.

10. Serrure à mortaiser selon l'une des revendications 1 à 9, **caractérisée en ce que** la couverture (3) est configurée comme une pièce de métal coulée sous pression, par exemple comme une pièce de zinc coulée sous pression et/ou est fabriquée comme pièce moulée en matière synthétique.

11. Serrure à mortaiser selon l'une des revendications 1 à 10, **caractérisée en ce que** le fond de coffre de serrure (2) est configuré comme une pièce de métal coulée sous pression, par exemple comme une pièce de zinc coulée sous pression et/ou est fabriquée comme pièce moulée en matière synthétique.
